# EUROPÄISCHE PATENTSCHRIFT

(11) **EP 2 857 102 B1**
(45) Veröffentlichungstag und Bekanntmachung des Hinweises auf die Patenterteilung: **22.06.2016**
(21) Anmeldenummer: 14186245.8
(22) Anmeldetag: 24.09.2014
(51) Int. Cl.: B02C 18/00, B02C 18/22

(54) **VERFAHREN UND VORRICHTUNG ZUM ZERKLEINERN VON BLATTFÖRMIGEM MATERIAL**
METHOD AND DEVICE FOR SHREDDING SHEET MATERIAL
PROCÉDÉ ET DISPOSITIF DE BROYAGE DE MATÉRIAU EN FORME DE FEUILLE

(30) Priorität: 25.09.2013 DE 102013015968
(43) Veröffentlichungstag der Anmeldung: 08.04.2015
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- CN-U- 201 603 594
- DE-T5-112010 005 685
- JP-A- 2011 011 197

## Beschreibung

Die Erfindung bezieht sich auf ein Verfahren zum Zerkleinern von blattförmigem Material, vorzugsweise zum Zerkleinern von gestapelten Papierblättern. Die Erfindung bezieht sich weiterhin auf eine Vorrichtung zum Ausüben dieses Verfahrens.

Verfahren und Vorrichtungen der vorgenannten Art sind beispielsweise im Zusammenhang mit der Aktenvernichtung bekannt. Dabei werden Papierblätter mittels eines Schneidwerkes in Streifen oder, bei höheren Anforderungen an den Vernichtungsgrad, in kleine und kleinste Partikel zerschnitten. In unterschiedlichen Funktionsweisen werden die Blätter entweder vom obersten Blatt beginnend einzeln vom Stapel entnommen und nacheinander dem Schneidwerk zugeführt, oder, vom untersten Blatt des Stapels beginnend, durch eine Einzugsöffnung in einer Stapelauflage hindurchgezogen und in das Schneidwerk eingeführt. Um einen schnelleren Durchlauf größerer Blattanzahlen durch das Schneidwerk zu erzielen, können sich die nacheinander folgenden Blätter teils überlappen.

Die nachfolgend beschriebene Erfindung bezieht sich auf solche Verfahren und Vorrichtungen, bei denen die Zerkleinerung mit dem untersten Blatt des Stapels beginnt.

Diesbezüglich sind in DE 100 03 218 B4 ein Verfahren zum Vernichten von gestapelt vorliegendem Blattgut und eine Vorrichtung zur Durchführung dieses Verfahrens beschrieben. Hierbei wird das im Blattstapel jeweils untenliegende Blatt in seinem Mittenbereich von unten durch eine Durchzugsöffnung hindurch erfasst, V-förmig gefaltet und mit der Faltung voran in das Schneidwerk eingeführt. Die Blätter werden einzeln nacheinander, ohne gegenseitige Überlappung, zerschnitten.

Der in DE 11 2010 005 685 T5 beschriebene Aktenvernichter weist zwei Papierauflageteile unterschiedlicher Länge auf, zwischen denen eine Durchzugsöffnung für das im Blattstapel jeweils untenliegende Blatt ausgebildet ist. Aufgrund der ungleich langen Auflageflächen für den Stapel wird das Blatt nicht mittig, sondern asymmetrisch zu seinem Mittenbereich erfasst, V-förmig gefaltet und mit dem gefalteten Bereich voran in das Schneidwerk eingeführt. Die Blätter werden einzeln erfasst und dem Schneidwerk zugeführt, wobei eine gegenseitige Überlappung vorgesehen ist in der Weise, dass das Zerkleinern eines oder mehrerer nachfolgender Blätter bereits beginnt, bevor das Zerkleinern eines vorlaufenden Blattes beendet ist.

Bezüglich der Vernichtung von Informationsträgern aus Papier sind nach deutscher und auch internationaler Norm je nach Sicherheitsanforderung unterschiedliche Zerkleinerungsstufen vorgegeben, wobei für jede Stufe eine bestimmte zulässige Schnittbreite oder Partikelgröße definiert ist. Während nach derzeitiger Regelung die niedrigste Zerkleinerungsstufe, welche der geringsten Datensicherheitsstufe entspricht, eine Partikelfläche, bei Zerkleinerung in Cross Cut von 1000 mm², zulässt, darf bei der nach internationalen Maßstäben maximal angestrebten Zerkleinerungsstufe, die geheimdienstlichen Sicherheitsanforderungen genügt, die Partikelfläche höchstens 5 mm² betragen.

Unter diesem Aspekt haben die vorstehend als Stand der Technik zitierten Verfahren und Vorrichtungen zur Vernichtung bzw. Zerkleinerung von Informationsträgern den Nachteil, dass die Blätter mit einem zu einer V-Form gefalteten Bereich voran in das Schneidwerk gelangen, was zur Folge hat, dass beim Zerkleinern des gefalteten Bereichs Partikel mit unzulässig großer, meist doppelter Partikelfläche entstehen. Die vorgegebene Zerkleinerungsstufe bzw. Sicherheit wird dadurch nicht erreicht.

Davon ausgehend liegt der Erfindung die Aufgabe zugrunde, ein Verfahren anzugeben, das die Nachteile des Standes der Technik beseitigt und für jedes Blatt die Zerkleinerung in die Partikelfläche gewährleistet, die der vorgegebenen Zerkleinerungsstufe entspricht. Eine weitere Aufgabe der Erfindung besteht darin, eine Vorrichtung zur Ausübung dieses Verfahrens vorzuschlagen.

Bei einem Verfahren zum Zerkleinern von in einem Stapel vorliegenden Blättern, vorzugsweise von Papierblättern, bei dem
- zunächst ein Blattstapel auf eine Auflage aufgelegt wird,
- die Blätter unter Ausbildung einer Blattschlaufe einzeln nacheinander durch eine Durchzugsöffnung in der Auflage hindurch gezogen werden,
- die vereinzelten Blätter aufeinander folgend zu einem Schneidwerk gefördert und
- mit dem Schneidwerk zu Partikeln zerschnitten werden, ist erfindungsgemäß vorgesehen, dass die Blätter bei der Schlaufenbildung lediglich elastisch und damit reversibel verformt werden,
- jede Blattschlaufe unter Ausbildung eines freien Blattendes geöffnet wird, bevor sie das Schneidwerk erreicht, und
- unter Fortsetzung der Blattförderung die Blätter mit den Blattenden voran in das Schneidwerk eingeführt werden, wobei
- die Blattenden vom Schneidwerk erfasst und in das Schneidwerk eingezogen werden, so dass jedes der Blätter ungefaltet über seine gesamte Länge hinweg in Partikel zerschnitten wird.

Vorzugsweise wird der Blattstapel auf eine, vorteilhaft senkrecht zur Schwerkraftrichtung ausgerichtete, Auflagefläche der Auflage abgelegt, und die Erfassung des jeweils untersten Blattes des Stapels und dessen Durchzug durch die Durchzugsöffnung werden mittels gegenläufig rotierender Förderrollen vorgenommen.
In einer weiteren bevorzugten Ausführungsvariante des Verfahrens wird die Kraft, mit welcher der Stapel Papierblätter auf den Förderrollen aufliegt erhöht, zum Beispiel mittels auf den Blattstapel aufgelegten Gewichten, um die Haftreibung zwischen den Umfangsflächen der Förderrollen und dem jeweils von den Förderrollen kontaktierten Blatt so zu vergrößern, dass die Haftreibung in jedem Stadium der Vernichtung des Stapels größer ist als die Haftreibung zwischen den Blättern untereinander.

Die Blattschlaufe wird geöffnet, indem der Kontakt des Blattes mit einer der Förderrollen beendet und dadurch ein Blattende freigegeben wird, so dass aufgrund der damit möglichen Entspannung des Blattmaterials eine Streckung des freigewordenen Blattendes erfolgt. Die Streckung des Blattmaterials wird - insbesondere bei einer senkrecht zur Schwerkraftrichtung ausgerichteten Auflagefläche - durch die Schwerkraftwirkung unterstützt.

Vorteilhaft wird mit dem Durchzug und der Schlaufenbildung des folgenden Blattes bereits dann begonnen, wenn das vorhergehende Blatt mit seinem freien Ende das Schneidwerk erreicht und in dieses eingezogen wird. So werden in wirtschaftlich effizienter Weise gleichzeitig mehrere Blätter, in Förderrichtung um einen bestimmten Längenbetrag gegeneinander versetzt, zerkleinert.

Nach einer weiteren Ausführungsvariante ist die Fördergeschwindigkeit der Förderrollen kleiner als die Fördergeschwindigkeit der Schneidwalzen des Schneidwerkes. In dem Bereich der Förderstrecke, welche nach den Förderrollen zu dem das Schneidwerk hinführt, wird somit ein Aufbauschen bzw. ein Zusammenschieben der geförderten Papierblätter vermieden. Dieses Aufbauschen kann eine wellenförmige Verformung des sich jeweils noch vor dem Schneidwerk befindenden Abschnittes eines zugeführten Papierblattes sein oder sogar eine Faltenbildung. Eine wellenförmige Verformung oder eine Faltenbildung an einem oder mehreren Papierblättern würde - relativ betrachtet - den Querschnitt des zum Schneidwerk hinführenden Zuführbereiches verengen. Eine solche Verengung könnte einen Stau in der Blattzufuhr und somit eine Störung im Arbeitsablauf verursachen.

Die der Erfindung zugrunde liegende Aufgabe wird weiterhin gelöst mit einer Vorrichtung zum Zerkleinern von in einem Stapel vorliegenden Blättern, zum Beispiel von Papierblättern, durch Zerschneiden in vorzugsweise Partikel. Die Vorrichtung ist zur Ausübung der vorgenannten Verfahrensschritte ausgebildet und umfasst:
- eine Auflage für einen Blattstapel,
- ein Schneidwerk, bestehend aus zwei gegenläufig rotierenden Schneidwalzen,
- eine Blatterfassungs- und -fördereinrichtung, ausgebildet zum Erfassen der Blätter einzeln vom Stapel und zur Förderung der vereinzelten Blätter zum Schneidwerk hin,
- wobei die Blatterfassungs- und -fördereinrichtung zwei gegenläufig rotierende Förderrollen aufweist, deren Umfangsflächen durch eine in der Auflage vorhandene Durchzugsöffnung hindurch form- oder kraftschlüssig mit dem nächstliegenden Blatt des Stapels in Mitnahmekontakt stehen, und
- wobei die Ablösung dieses Blattes vom Stapel und dessen Durchzug durch die Durchzugsöffnung hindurch unter Ausbildung einer sich zum Schneidwerk hin erstreckenden Blattschlaufe vorgesehen ist.

Sie ist erfindungsgemäß dadurch gekennzeichnet, dass
- infolge eines bestimmten vorgegebenen Abstandes beider Förderrollen zueinander die Schlaufenbildung lediglich eine elastische, reversible Verformung des Blattes zur Folge hat, und
- aufgrund einer vorgegebenen asymmetrischen Position der Durchzugsöffnung relativ zu den Blattenden im Stapel der Mitnahmekontakt einer ersten Förderrolle mit dem Blatt beendet ist, während die zweite Förderrolle noch in Mitnahmekontakt mit dem Blatt steht, so dass eine Ende des Blattes frei ist und sich die elastische Verformung aufhebt, bevor die Blattschlaufe das Schneidwerk erreicht, und
- das Schneidwerk relativ zur Förderrichtung des freien Blattendes so positioniert ist, dass dieses zwischen die Schneidwalzen gelangt, wobei das Blattende vom Schneidwerk erfasst und in das Schneidwerk eingezogen wird, so dass das Blatt über seine gesamte Länge hinweg in Partikel zerschnitten wird.

Bei dem Begriff "elastische Verformung" wird im Sinne der vorliegenden Erfindung davon ausgegangen, dass dies für Materialien zutrifft, die sich aufgrund ihrer Eigenschaften unter einer Belastung verformen, wobei Materialspannungen entstehen, und sich nach Ende der Belastung das Material aufgrund dieser Spannungen wieder zurückformt. Das heißt die elastische Verformung besteht nur während der Zeitspanne, in der eine entsprechende Belastung auf das Material einwirkt. Sind dagegen die Belastung und die dadurch verursachten Spannungen im Material so groß, dass eine irreversible Formänderung eintritt, gilt der Begriff "plastische Verformung".

Eine Verbindung zwischen zwei Verbindungspartnern gilt im Sinne der vorliegenden Erfindung als kraftschlüssig, wenn auf die einander kontaktierenden Flächen eine Normalkraft wirkt, die eine gegenseitige Verschiebung verhindert und dadurch Haftreibung besteht. Wird einer der Verbindungspartner bewegt, bewirkt dieser Kontakt eine Mitnahme des anderen Verbindungspartners, und zwar solange die durch die Haftreibung bewirkte Gegenkraft nicht überschritten wird. Bei einer formschlüssigen Verbindung dagegen sind die Verbindungspartner verzahnt, das heißt es wirken Mitnahmekräfte nicht normal, sondern in einem Winkel, zum Beispiel rechtwinklig, zu den Oberflächen der Verbindungspartner.

Die erfindungsgemäße Vorrichtung ist vorteilhaft - jedoch nicht einschränkend - so ausgeführt, dass die Auflagefläche für den Blattstapel vorzugsweise rechtwinklig zur Schwerkraftrichtung ausgerichtet ist, so dass die Aufhebung der elastischen Verformung infolge der Entspannung des Blattmaterials durch die Schwerkraftwirkung auf das freie Blattende unterstützt wird. Damit ist mit hoher Sicherheit gewährleistet, dass das Blattende, nachdem es von einer ersten der beiden Förderrollen freigegeben ist, während das Blatt jedoch mittels der zweiten Förderrolle weitergefördert wird, in das Schneidwerk gelangt, vom Schneidwerk ergriffen wird und in der Folge das gesamte Blatt, nachdem auch das andere Blattende von der zweiten Förderrolle freigegeben wurde, vom Schneidwerk eingezogen und in regelmäßige Partikel zerschnitten wird.

Alternativ oder auch zusätzlich zur Nutzung der Schwerkraft können im räumlichen Bereich zwischen der Blatterfassungs- und -fördereinrichtung und dem Schneidwerk, im sogenannten Zuführbereich, Leitelemente für das Blattende vorgesehen sein, um das Einlaufen des Blattendes in das Schneidwerk noch sicherer zu gestalten. Diese Leitelemente sind hierzu derart angeordnet und geformt, dass die Aufhebung der elastischen Verformung des besagten Abschnittes jedes Blattes, quasi das Aufschwenken des Blattendes, ungehindert erfolgen kann bzw. unterstützt wird.

In einer bevorzugten Ausgestaltung ist die erfindungsgemäße Vorrichtung ausgestattet mit einer dritten rotierenden Förderrolle, die durch eine weitere in der Auflage vorhandene Öffnung hindurch form- oder kraftschlüssig mit dem jeweils untersten Blatt des Stapels in Mitnahmekontakt steht, wobei die Rotationsrichtung der dritten Förderrolle der Rotationsrichtung der zweiten Förderrolle entspricht, die zwischen der ersten und dritten Förderrolle angeordnet ist. Dabei ist der parallel zur Auflagefläche gemessene Abstand zwischen den Rotationsachsen der ersten und der dritten Förderrolle kleiner als die Blattlänge. Die Durchmesser der drei Förderrollen sind vorzugsweise gleich groß.

In vorteilhafter Weise ist die erfindungsgemäße Vorrichtung ausgestattet mit einer Einrichtung zur Erhöhung der Kraft, mit welcher der Blattstapel auf den Förderrollen aufliegt, wobei zur Krafterhöhung mechanische Federn oder, besonders bevorzugt, Auflagegewichte vorgesehen sind.

Die Förderrollen sind mit einem Material ummantelt, das in Verbindung mit dem Blattmaterial einen möglichst hohen Reibungskoeffizienten ergibt, zum Beispiel mit einem weichelastischen Material. Die Reibung zwischen den Umfangsflächen der Förderrollen und den Blättern ist dann größer als die Reibung zwischen den Blättern, so dass die Vereinzelung der Blätter durch loslösen vom Stapel mittels der Förderrollen möglich ist. Alternativ dazu kann die Umfangsfläche der Förderrollen mit einem hohen Rauheitsgrad ausgeführt sein, so dass auch dadurch die Reibung zwischen den Umfangsflächen und den Blättern größer ist als zwischen den Blättern.

Die Erfindung wird nachfolgend anhand von Ausführungsbeispielen näher erläutert, welche die Erfindung jedoch nicht einschränken. In den zugehörigen Zeichnungen zeigen in schematischer Darstellung:
- Fig. 1: die Darstellung einer Ausführungsform der erfindungsgemäßen Vorrichtung;
- Fig. 1 a: eine Ausgestaltung der Ausführungsform nach Fig. 1;
- Fig. 1 b: weitere Details zu den Ausführungsformen nach Fig. 1 und nach Fig. 1 a;
- Fig. 2: eine Ausgestaltung der Ausführungsformen nach Fig. 1 und nach Fig. 1 a;
- Fig. 3: eine weitere Ausgestaltung der Ausführungsform nach Fig. 1 und
- Fig. 4: eine weitere Ausgestaltung der Ausführungsformen nach Fig. 1, nach Fig. 1a, nach Fig. 2 und nach Fig. 3.

Die in den Figuren angezogenen Bezugsziffern haben jeweils die gleiche Bedeutung, auch wenn sie in der Beschreibung der Ausführungen nicht zu jeder Figur ausdrücklich genannt werden. Begriffe wie "links", "rechts", "oben" oder "unten" sind lediglich bezüglich der Darstellung in den Figuren genannt; in der tatsächlichen Anordnung in der Praxis können sich andere Positionen ergeben. Weiterhin wird darauf hingewiesen, dass die Figuren keine reinen technischen Zeichnungen sind, weshalb teilweise Schraffuren und Abbruchlinien fehlen. Auch können die relativen Dimensionen von der Wirklichkeit abweichen.

Die in Fig. 1 beispielhaft dargestellte Vorrichtung "V" ist zum Zerkleinern von in einem Stapel 1 vorliegenden Blättern 2.1, 2.2 ...2.n, vorzugsweise Papierblättern der Größe DIN A4, ausgestaltet. Wie ersichtlich, umfasst die Vorrichtung "V" eine Auflage 3 für den Stapel 1, ein Schneidwerk 4 mit zwei gegenläufig rotierenden Schneidwalzen 5.1 und 5.2 sowie eine Blatterfassungs- und -fördereinrichtung 6, die zum Erfassen der Blättern 2.1, 2.2 ...2.n einzeln vom Stapel 1 und zur Förderung der vereinzelten Blätter zum Schneidwerk 4 hin ausgebildet ist.
Unter dem Schneidwerk 4 ist ein Auffangbehälter 28 bzw. ein Gehäuse angeordnet, in welchem der Auffangbehälter 28 für das zerkleinerte Gut hinein gestellt werden kann.

Die Auflage 3 und die Blatterfassungs- und -fördereinrichtung 6 sind - konstruktionsmäßig gesehen - nach einer Ausführungsvariante je eine technische Baugruppe, welche zusammen eine Funktions-Einheit der Vorrichtung "V" bilden, und zwar die Autofeed-Einheit 27.

Die Blatterfassungs- und -fördereinrichtung 6 weist zwei gegenläufig rotierende Förderrollen 7.1 und 7.2 auf, die mit ihren Umfangsflächen 8.1 bzw. 8.2 durch eine in dem Boden 3.1 der Auflage 3 vorhandene Durchzugsöffnung 9 hindurchgreifen und so mit demjenigen der Blätter 2.1, 2.2 ...2.n, das am nächsten liegt, in Berührung stehen. In der dargestellten Situation ist dies das Blatt 2.1.
Den Förderrollen 7.1 und 7.2 in Fig.1 sind Pfeile zugeordnet, die auf deren Rotationsrichtungen hinweisen; die Rotation. Die jeweilige Achse der Förderrollen 7.1 und 7.2 ist mit A1 bzw. A2 bezeichnet, die Drehachsen.

Die Förderrollen 7.1 und 7.2 sind mit einem Material geringer Härte, vorzugsweise mit Gummi, beispielsweise mit einem Shore -Wert von gleich oder kleiner 50A, ummantelt, so dass zwischen den Umfangsflächen 8.1 bzw. 8.2 und der von den Förderrollen 7.1 und 7.2 kontaktierten Unterseite des Blattes 2.1 eine auf Haftreibung basierende Verbindung mit einem höheren Reibungskoeffizient besteht als zwischen den Blättern 2.1, 2.2 .. 2.n untereinander.

Die vorbeschriebene Anordnung ist zweckgemäß so ausgebildet, dass aufgrund der gegenläufigen Rotation der Förderrollen 7.1 und 7.2 und der Haftreibung das Blatt 2.1 vom Stapel 1 gelöst und unter Ausbildung einer sich zum Schneidwerk 4 hin erstreckenden Blattschlaufe 10 durch die Durchzugsöffnung 9 hindurchgezogen wird. Dabei fördern die Förderrollen 7.1 und 7.2 den erfassten Bereich des Blattes 2.1 in entgegengesetzte Richtungen. Infolge dessen wird das Blattmaterial in diesem Bereich zusammengeschoben, es verformt sich nach unten und es bildet sich die Blattschlaufe 10, die in der Folge zwischen den beiden Förderrollen 7.1 und 7.2 nach unten hindurch geschoben wird.

Anders als im Stand der Technik, bei dem das Blattmaterial in einem Verfahrensschritt plastisch und irreversibel zu einer V-förmigen Spitze gefaltet und das Blatt 2.1 mit der V-förmigen Spitze voran in das Schneidwerk 4 eingeführt wird, ist erfindungsgemäß eine Schlaufenbildung lediglich bis zu einer elastischen, reversiblen Verformung des Blattmaterials mit nachfolgender Öffnung der Blattschlaufe 10 vorgesehen, so dass die elastische Verformung aufgehoben ist, bevor die Blattschlaufe 10 das Schneidwerk erreicht und das Blatt 2.1 mit einem ungefalteten freien Ende 11 in das Schneidwerk 4 eingeführt wird. Vorgenanntes gilt auch für jedes weitere nach dem Blatt 2.1 folgende Blatt 2.2 bis 2.n.

Wie im Weiteren erläutert wird, ist zu diesem Zweck die Position der Durchzugsöffnung 9 in dem Boden 3.1 der Auflage 3 asymmetrisch in Bezug auf die beidseitigen Enden der Blätter 2.1, 2.2 .. 2.n im Stapel 1 angeordnet, und
- für den Abstand a12 der Förderrollen 7.1 und 7.2 voneinander - siehe Fig.1b - ist in Abhängigkeit von der Elastizität der Blätter 2.1, 2.2 .. 2.n ein bestimmtes Maß vorgegeben, so dass
- bei der Schlaufenbildung die Elastizitätsgrenze nicht überschritten, sondern lediglich eine elastische Verformung vorgenommen wird, und
- die Haftreibung bzw. der Mitnahmekontakt einer ersten Förderrolle 7.1 mit dem abzulösenden Blatt 2.1 bereits zu einem Zeitpunkt beendet ist, zu dem die zweite Förderrolle 7.2 noch in Mitnahmekontakt mit demselben Blatt 2.1 steht.

Die asymmetrische Anordnung der Durchzugsöffnung 9 ist in Fig. 1 anhand der ungleichen Längen L1 und L2, gemessen bis zu den jeweiligen Blattenden, ersichtlich.

Die auf diese Weise und mit dieser Anordnung erzielte Öffnung der Blattschlaufe 10 hat die Freigabe des Blattendes 11 sowie eine Streckung des Blattes 2.1 im Bereich des freien Blattendes 11 aufgrund der Entspannung des Blattmaterials zur Folge.

Wie aus Fig. 1 weiterhin ersichtlich, ist das Schneidwerk 4 in Relation zur Förderrichtung des freien Blattendes 11 so positioniert, dass dieses zwischen die gegenläufig rotierenden Schneidwalzen 5.1 und 5.2 gelangt, wobei das Blatt 2.1 an seinem freien Blattende 11 von den Schneidwalzen 5.1 und 5.2 erfasst, in das Schneidwerk 4 eingezogen und über seine gesamte Länge hinweg in Partikel zerschnitten wird.

Fig. 1 zeigt vier ausgewählte Ablaufphasen P1, P2, P3 und P4 der Erfassung und des Durchzuges des Blattes 2.1.

Zum Zeitpunkt der Ablaufphase P1 wurde - aufgrund der asymmetrisch zur Mitte M des Stapels 1 positionierten Durchzugsöffnung 9 - das Blatt 2.1 mit seinem Blattende 11 mittels der Förderrollen 7.1 und 7.2 erfasst und es hat unter elastischer Verformung des Blattmaterials der Durchzug durch die Durchzugsöffnung 9 hindurch begonnen.

Beim Erreichen der Ablaufphase P2 endet der Kontakt bzw. der Reibschluss zwischen der Förderrolle 7.1 und dem Blatt 2.1 und das bereits durch die Durchzugsöffnung 9 hindurch gezogene und elastisch zu einer Blattschlaufe 10 geformte Blattende 11 wird freigegeben.

In Ablaufphase P3 ist das Blattende 11 des Blattes 2.1 freigegeben, es hat sich infolge der Entspannung bereits teilweise gestreckt, während die Förderung des Blattes 2.1 allein mit der Förderrolle 7.2 fortgesetzt wird.

Ablaufphase P4 zeigt die nun vollständige Streckung des Blattes 2.1 im Bereich seines freien Blattendes 11. Ersichtlich ist hier die Positionierung des Schneidwerkes 4 relativ zu dem freien Blattende 11, so dass im weiteren Verlauf der Förderung des Blattes 2.1 mittels der Förderrolle 7.2 das Blattende 11 zwischen die Schneidwalzen 5.1 und 5.2 gelangt.

Zum gleichen Zeitpunkt, zu dem das Blatt 2.1 die Ablaufphase P2 erreicht, hat das nachfolgende Blatt 2.2 die Ablaufphase P1 erreicht. Erreicht das Blatt 2.1 die Ablaufphase P3, befinden sich zugleich das nachfolgende Blatt 2.2 in Ablaufphase P2 und das hierauf folgende Blatt 2.3 in Ablaufphase P1. Erreicht das Blatt 2.1 die Ablaufphase P4, befinden sich zugleich das nachfolgende Blatt 2.2 die Ablaufphase P3 und das hierauf folgende Blatt 2.3 in Ablaufphase P2.

Die Blätter 2.1, 2.2 ...2.n durchlaufen in den dargestellten, schematisch gezeigten, räumlichen und zeitlichen Abständen die Ablaufphasen P1, P2, P3 und P4 und werden über ihre gesamte Länge hinweg im Schneidwerk 4 in Partikel zerschnitten.

Wie oben dargestellt, wird mit dem Durchzug und der Schlaufenbildung des jeweils folgenden Blattes bereits dann begonnen, wenn das vorhergehende Blatt keine Blattschlaufe 10 mehr bildet, vorzugsweise wenn es mit seinem freien Blattende 11 das Schneidwerk 4 erreicht und in dieses eingezogen wird. So werden in wirtschaftlich effizienter Weise gleichzeitig mehrere Blätter, in Förderrichtung um einen bestimmten Längenbetrag gegeneinander versetzt, zerkleinert. Dies ist ein weiterer Vorteil der Erfindung gegenüber bekannten Verfahren und Vorrichtungen.

Die erfindungsgemäße Konstruktion der Vorrichtung "V" erlaubt, dass die Anzahl / Menge der gleichzeitig zum Schneidwerk 4 hin geförderten Blätter 2.1, 2.2 ...2.n variabel eingestellt werden kann.
Dies kann nach einer Ausführung durch eine entsprechende Anpassung der Fördergeschwindigkeit der Förderrolle 7.1 oder der Förderrollen 7.1 und 7.2 erfolgen.
Eine andere Ausführung zur Verwirklichung dieser Ausgestaltung der Erfindung besteht darin, dass die Länge L1, siehe die Figuren 1 bis 1b, variabel einstellbar ist. Vorteilhaft ist hierzu die betreffende stirnseitige Wand 3.3 der Auflage 3 verschiebbar und arretierbar angeordnet. Zudem kann auch eine Kombination dieser beiden Ausführungen erfolgen.

Zu Beginn der Vernichtung eines Stapels 1 wird das unterste Blatt 2.1 mit dem Gewicht des Stapels 1 auf die Förderrollen 7.1, 7.2, 7.3 gedrückt, siehe auch in Fig. 1 a. Folglich nimmt diese Kraft mit jedem eingezogenen Blatt 2.1, 2.2 ...2.n ab und die Auflagekraft wird ab einer bestimmten Blattzahl so klein, dass der Reibschluss zu gering wird und die Papierförderung nicht mehr wie beabsichtigt zuverlässig stattfinden kann. Um dem entgegen zu wirken, sind in weiterer Ausgestaltung der Erfindung Auflagegewichte 12 vorgesehen. Die Auflagengewichte 12 werden im Bereich der Durchzugsöffnung 9 bzw. der ersten Förderrolle 7.1 und der zweiten Förderrolle 7.2 auf den Stapel 1 aufgelegt.
Auch hierin unterscheidet sich die erfindungsgemäße Vorrichtung vom Stand der Technik, bei dem in vergleichbaren Vorrichtungen zur Krafterhöhung nicht Gewichte, sondern mechanische Druckfedern genutzt werden. Die Verwendung von Federn hat den Nachteil der Abhängigkeit der erzeugten Kraft vom Federweg, wodurch bei geringer werdender Stapelhöhe auch die Kraft und infolgedessen der Reibschluss kleiner werden.

Die Auflage 3 ist mit ihrer an ihrem Boden 3.1 vorgesehenen Auflagefläche 3.2 für die Blätter 2.1, 2.2 ...2.n vorzugsweise rechtwinklig zur Schwerkraftrichtung ausgerichtet, so dass die Streckung des Blattmaterials nach Öffnung der Blattschlaufe 10 durch die Schwerkraftwirkung unterstützt wird.

Fig. 1 a zeigt eine Ausgestaltungsvariante der Vorrichtung nach Fig. 1, ausgestattet mit einer dritten rotierenden Förderrolle 7.3. Die Förderrolle 7.3 steht durch eine weitere in dem Boden 3.1 der Auflage 3 vorhandene Öffnung 13 hindurch form- oder kraftschlüssig mit dem jeweils nächstliegenden Blatt des Stapels 1, hier dargestellt mit dem Blatt 2.1, in Mitnahmekontakt, wobei die Rotationsrichtung der Förderrolle 7.3 der Rotationsrichtung der Förderrolle 7.2 entspricht.

Wie bereits dargelegt, ist in den vorgenannten Ausführungsbeispielen nach Fig. 1 und Fig. 1 a zwischen den Förderrollen 7.1, 7.2 und 7.3 jeweils Reibschluss vorgesehen. Um zu gewährleisten, dass die Reibung zwischen den Umfangsflächen der Förderrollen 7.1, 7.2, 7.3 und den Blättern 2.1, 2.2 ...2.n größer ist als zwischen den Blätter 2.1, 2.2 ...2.n untereinander, sind die Förderrollen 7.1, 7.2, 7.3 beispielhaft mit Gummi oder Kautschuk ummantelt, der einen geringen Härtegrad aufweist. Hat der Haftreibungskoeffizient zwischen den Blättern 2.1, 2.2 ...2.n beispielweise einen Wert von 0,5, so sollte der Haftreibungskoeffizient zwischen den Förderrollen 7.1, 7.2, 7.3 und dem jeweiligen Blatt 2.1, 2.2 ... 2.n mit einem Wert von 0,8 ausgeführt sein. D.h. in jedem Fall soll der Haftreibungskoeffizient zwischen jeder Förderrolle und dem jeweiligen Blatt größer sein als zwischen zwei Blättern.

Eine Vorrichtung nach Fig. 1 oder nach Fig. 1 a ist beispielsweise zur Vernichtung von Blättern 2.1, 2.2 ...2.n der Normgröße DIN A4 vorgesehen und abhängig davon mit folgenden, bevorzugten, jedoch die Erfindung nicht einschränkenden Abmessungen ausgeführt, siehe hierzu auch in Fig. 1b:
- Durchmesser d1 = 30 mm,
- Durchmesser d2 = 30 mm,
- Durchmesser d3 = 30 mm
- Abstand a1 = 40 mm,
- Abstand a12 = 50 mm,
- Abstand a13 = 214 mm,
- Abstand a23 = 164 mm.

Dabei sind mit d1, d2, d3 der jeweilige Durchmesser der Förderrollen 7.1, 7.2, 7.3; mit a1 der Abstand zwischen dem linken Ende des Stapels 1 und der Rotationsachse A1 der ersten Förderrolle 7.1; mit a12 der Abstand zwischen den Rotationsachsen A1 und A2 der ersten und der zweiten Förderrolle 7.1 und 7.2; mit a13 der Abstand zwischen den Rotationsachsen A1 und A3 der ersten Förderrolle 7.1 und der dritten Förderrolle 7.3 und mit a23 der Abstand zwischen den Rotationsachsen A2 und A3 der Förderrollen 7.2 und 7.3 bezeichnet, wobei die Abstände a1, a12, a13 und a23 jeweils parallel zur Auflagefläche 3.2 am Boden 3.1 der Auflage 3 gemessen sind.

Von den Beispielen nach Fig.1, Fig.1a und Fig.1b abweichend ist in einer weiteren, in Fig.2 gezeigten Ausgestaltung der neuen Vorrichtung "V" die Umfangsfläche der ersten Förderrolle 7.1 mit einem Oberflächenprofil versehen, das eine formschlüssige Verbindung mit den freien Enden der Blätter 2.1, 2.2 ...2.n sicherstellt.

Dieses Profil ist in Form von Aussparungen 14 ausgeführt, die senkrecht zur Rotationsrichtung ausgerichtete Flächenabschnitte 15 aufweisen, deren Höhe der Dicke eines der Blätter 2.1, 2.2 ...2.n entspricht und die am Umfang so verteilt sind, dass mit der Rotation stets einer der Flächenabschnitte 15 das jeweils zu fördernde Blatt 2.1, 2.2 ...oder 2.n an seiner Stirnseite erfasst und so zwangsweise zur Bildung der Blattschlaufe 10 beiträgt.

Die übrigen Bauteile und Baugruppen der Vorrichtung "V" sind ebenso wie in den vorgenannten Ausführungsbeispielen nach Fig. 1, Fig. 1 a und Fig. 1b ausgeführt, haben die gleichen funktionellen Aufgaben und sind demzufolge in Fig. 2 auch mit denselben Bezugszeichen versehen.

Bezüglich der konstruktionsmäßigen Ausgestaltungen der erfindungsgemäßen Vorrichtung ist, unabhängig von ihrer jeweiligen Ausführungsform, anzumerken, dass der Abstand a12, siehe Figur 1b, wesentlichen Einfluss auf den Verformungsgrad der eingezogenen Blätter 2.1, 2.2 ...2.n, auf die Länge des entfalteten Blattendes 11 und damit auf Position und Abstand des Schneidwerkes 4 relativ zur Blatterfassungs- und -fördereinrichtung 6 hat. Einfluss besteht weiterhin auf die für die Verformung erforderliche Kraft und somit auf den Reibungskoeffizient, der zwischen den Förderrollen 7.1 und 7.2 und den Blättern 2.1, 2.2 ...2.n erforderlich ist.

Je größer der Abstand a12 ist, umso länger ist das Blattende 11 nach der Entfaltung der Blattschlaufe 10. Wird der Abstand a12 zu klein gewählt, besteht die Gefahr einer plastischen, irreversiblen Verformung des Blattmaterials, umso größer ist auch die für die Verformung erforderliche Kraft.

Damit sich die Blattenden 11 mit höherer Sicherheit wieder entfalten und die Blätter 2.1, 2.2 ...2.n mit den Blattenden 11 voraus in das Schneidwerk 4 gelangen, siehe
Fig. 1, 1a, 1b und 2, können in dem vor dem von den Schneidwalzen 5.1 und 5.2 gebildeten Einzugsspalt vorgesehenen Zuführbereich/Einzugsschacht 18 optional Leitelemente 16 und 17 in Form von Leitblechen angeordnet sein, vorzugsweise mit den in den Figuren gezeigten Formen und Positionen.

Für den Abstand des Schneidwerkes 4 relativ zur Blatterfassungs- und -fördereinrichtung 6 ist die Entfaltungslänge des Blattendes 11 zu berücksichtigen. Vorteilhaft ist zusätzlich zu dieser Entfaltungslänge ein Sicherheitsabstand vorgesehen, damit das Blattende 11 genügend Raum erhält, um frei und unbehindert in das Schneidwerk 4 zu gelangen, was ansonsten einen Blattstau zur Folge haben könnte. Die Entfaltungslänge ist von der Zeitspanne abhängig, die das Blattende 11 von der Erfassung mit der Förderrolle 7.1 bis zur kompletten Entfaltung bzw. Streckung benötigt, wie sie anhand der Ablaufphase P4 gezeigt ist.

Die Förderrollen 7.1, 7.2 und 7.3 haben vorteilhaft die gleichen Durchmesser und die gleiche Umfangsgeschwindigkeit. Ansonsten sind unterschiedliche Durchmesser durch unterschiedliche Umfangsgeschwindigkeiten oder umgekehrt auszugleichen, um unerwünschte Spannungen im Blattmaterial oder Faltenbildung des Blattes im Bereich zwischen den Förderrollen 7.2 und 7.3 auszugleichen.

Der Antrieb der Förderrollen 7.1, 7.2 und 7.3 erfolgt mit an sich üblichen Mitteln. Im Rahmen der Erfindung ist nach einer möglichen Ausführungsvariante der Antrieb der Förderrollen 7.1, 7.2 und 7.3 mit der Antriebseinheit des Schneidwerkes 4, zumindest schaltungstechnisch, gekoppelt bzw. erfolgt der Antrieb vorzugsweise von der Antriebseinheit des Schneidwerkes aus.
Nach einer Ausführungsform der Erfindung kann auch eine separate Antriebseinheit verwendet werden, die vorzugsweise mit einer Steuerungseinheit der Vorrichtung "V" gekoppelt ist.

Ein weiteres Ausführungsbeispiel der Erfindung ist in Figur 3 gezeigt. Dieses Ausführungsbeispiel geht aus von dem Ausführungsbeispiel nach Figur 1. Hier ist der Förderrolle 7.1, an welcher während der Bildung der zeitweiligen Blattschlaufe 10 das jeweilige Blattende 11 anliegt, ein Schlaufenöffner 22 zugeordnet. Dieser Schlaufenöffner 22 besteht aus einer Welle 23, welche mit Abstand und parallel zur Achse A1 der Förderrolle 7.1 angeordnet ist. Auf der Welle 23 sind wenigstens eine, vorzugsweise mit axialem Abstand zueinander mehrere Sternscheiben 24 fest angeordnet. Mit dem Bezugszeichen 25 ist in der Figur 3 der Flugkreis der radial ab ragenden Enden der Sternscheiben 24 angedeutet, welcher sich ergibt, wenn die Welle 23 dreht. Die Drehrichtung der Welle 23, also der Sternscheiben 24, ist gleichsinnig mit der Drehrichtung der Förderrolle 7.1, was mit dem an der Welle 23 angetragenen Richtungspfeil angezeigt ist.
Mit dem Schlaufenöffner 22 wird bewirkt, dass ein eventuell an der Umfangsfläche 8.1 der Förderrolle 7.1 zeitlich zu lange anhaftendes Blattende 11 - egal, aus welchen Gründen - durch je eine der radial ab ragenden Enden der Sternscheiben 24 zur Öffnung der Schlaufe angeschoben wird. Es erfolgt eine Zwangsöffnung der gebildeten Blattschlaufe 10.

Vorteilhaft ist zudem vorgesehen, dass in dem Leitelement 16 entsprechend der Anzahl und korrespondierend zu den vorgesehenen Sternscheiben 24 Schlitze 26 vorgesehen sind, durch die zumindest die radial ab ragenden Enden der Sternscheiben 24 hindurchgreifen können, zwecks zeitweisem Kontakt mit dem jeweiligen Blattende 11.
Vorteilhaft ist weiterhin vorgesehen, dass in den Körper der Förderrolle 7.1, entsprechend der Anzahl und korrespondierend zu den vorgesehenen Sternscheiben 24, radial gerichtete und in axialer Richtung mit Abstand zueinander Einstiche 19 angeordnet sind, welche bis zu ihrer Kernwelle 20 reichen, sodass auch die Förderrolle 7.1 mehrere Scheiben 21 bzw. scheibenförmige Bereiche besitzt.

Die drehenden Sternscheiben 24 des Schlaufenöffners 22 können also kämmend in die Förderrolle 7.1 eingreifen und durch das Leitelement 16 hindurchgreifen.
Diese weitere Ausführungsvariante nach Figur 3 ist auch bei den Ausführungsvarianten der Erfindung nach den
Figuren 1a und 2 verwendbar.

In der Figur 4 ist eine weitere Ausführungsvariante der Erfindung gezeigt. Diese geht zunächst aus von der Ausführungsvariante der Erfindung nach Figur 1. Ein Abschnitt 31 des oberen Bereiches eines Gehäuses 30 des Schneidwerkes 4 bzw. ein entsprechender Abschnitt des unteren Bereiches eines Gehäuses der Blatterfassungs- und -fördereinrichtung 6 besitzt eine schlitzförmige Öffnung 29, welche zu dem vor dem Schneidwerk angeordneten Zuführbereich 18 hin geführt ist. Durch diese Ausgestaltung besteht die Möglichkeit, dass während dem automatischen Zuführen von blattförmigem Material durch die Autofeed-Einheit 27 zusätzlich noch manuell blattförmiges Material zum Schneidwerk hin geführt werden kann. Alternativ hierzu können auch die besagten beiden Abschnitte gemeinsam die Öffnung 29 bilden bzw. enthalten.

Eine Ausgestaltung der Erfindung ist, dass an der Auflagefläche 3.2 der Auflage 3 der Autofeed-Einheit 27 seitwärts Wände 3.3 aufwärts gerichtet angeordnet sind, sodass die Auflage 3 als Kassette ausgebildet ist, wie es in den Figuren 1 bis 4 gezeigt ist.
In den Figuren 1 bis 4 sind jeweils nur die beiden sich gegenüber liegenden stirnseitigen Wände 3.3 zu sehen. Eine der Seitenwände ist durch die Schnittdarstellung nicht zu sehen und die andere Seitenwand wird durch den eingelegten Papierstapel 1 verdeckt. In der gezeigten Ausführungsvariante besitzt die Kassette keinen Deckel.
Jedoch liegt es auch im Rahmen der Erfindung, dass eine kassettenförmig ausgebildete Auflage 3 auch einen Deckel besitzen kann.
Sofern die Vorrichtung für das Zerkleinern von vertraulichen Dokumenten vorgesehen ist, kann der Deckel auch abschließbar ausgeführt sein. Das Abschließen kann mit einem mechanisch wirkenden Schloss erfolgen, oder durch ein elektro-mechanisch arbeitendes Schloss. Bei der Verwendung eines elektro-mechanisch wirkenden Schlosses kann an dem Schloss selbst oder an der Schalt- und Steuereinrichtung der Vorrichtung "V", d.h. in dessen Tastaturfeld, ein PIN-Code eingegeben werden, mittels dem eine Berechtigung zum Öffnen und Schließen des Deckels der Kassette bestimmten Personen zugeordnet werden kann.
Die Variante / Varianten der Eingabe des PIN-Codes werden entsprechend der Weiterentwicklung von elektro-mechanischen Bauteilen und der Steuerungstechnik an die aktuellen Versionen der betreffenden Bauteile und Steuerungstechnik angepasst. So kann die Eingabe des PIN-Codes mit dem Verbinden eines Datenträgers mit der Schalt- und Steuereinrichtung der Vorrichtung "V" erfolgen, zum Beispiel mit bzw. in Verbindung mit einem USB-Stick oder mit einer Speicherkarte oder mit einem RFID-System.

Weitere Ausführungsvarianten der Erfindung, welche in den Figuren und zugehörigen Beschreibungsteilen nicht gezeigt und in Details nicht weiter erläutert wurden, sind zum einen, dass die Blatterfassungs- und -fördereinrichtung 6 und das Schneidwerk 4 zusammen eine Baueinheit bilden und die Auflage 3 auf diese Baueinheit aufsetzbar ist. Oder, dass die Auflage 3, die Blatterfassungs- und -fördereinrichtung 6 und das Schneidwerk 4 jeweils als modulare Baueinheiten ausgeführt sind, sodass sie wahlweise miteinander kombinierbar sind.
Insbesondere die Auflage 3 kann somit auf die verschiedenen Einsatzfälle der Vorrichtung "V" besser angepasst werden; hinsichtlich ihres Fassungsvermögens, des Papierformates, ihrer Anordnung / Lage an der Vorrichtung "V", zum Beispiel eine relativ horizontale Lage oder eine Schräglage, oder dergleichen Wünsche der Käufer / Anwender der Vorrichtung "V".

Eine andere Ausführungsvariante besteht darin, dass die von der Auflage 3 und der Blatterfassungs- und -fördereinrichtung 6 gebildete Autofeed-Einheit 27 auf Serien-Aktenvernichter adaptierbar/aufsetzbar ist. Hierbei ist vorteilhaft vorgesehen, dass der Antrieb für die Autofeed-Einheit 27 in selbige integriert ist, sodass die Autofeed-Einheit 27 autark arbeiten kann.

Eine weitere Ausführungsvariante besteht darin, dass die im Zusammenhang mit den Figuren 1 bis 4 beschriebenen Ausführungsvarianten der Erfindung mit einer Einheit ergänzt werden, welche unterhalb des Schneidwerkes 4 angeordnet wird und mit der die von dem Schneidwerk 4 ausgegebenen zerkleinerten Partikel so in den unter dem Schneidwerk 4 angeordneten Auffangbehälter 28 hineinfallen, dass die Ausbildung eines Schüttkegels vermieden wird. Hierdurch wird erreicht, dass das Volumen des Auffangbehälters 28 besser ausgenutzt wird. Ein während des Arbeitens sonst üblicher Eingriff in den Arbeitsprozess, wie zum Beispiel ein zeitweiliges Herausnehmen des Auffangbehälters zum Beseitigen eines sich gebildeten Schüttkegels wird vermieden.

Die beschriebenen Ausführungsbeispiele mit den Ausgestaltungen gemäß den Figuren 1 bis 4, sind für die Verarbeitung von blattförmigem Material im Format DIN A4 ausgelegt. Die Erfindung ist hierauf jedoch nicht beschränkt. Bei entsprechender Anpassung der Abmessungen der Bauteile bzw. Baugruppen, insbesondere der Durchmesser der Förderrollen und der Abstände zwischen den Förderrollen, können mit dem neuen erfindungsgemäßen Verfahren und der erfindungsgemäßen Vorrichtungen auch andere Blattformate zerkleinert werden, z. B. die Formate DIN A4 quer, DIN A3 oder Formate nach US-Norm.

### Bezugszeichenliste

1 Stapel
2.1, 2.2 ... 2.n Blätter
3 Auflage
3.1 Boden (von Pos. 3)
3.2 Auflagefläche (an Pos. 3.1)
3.3 Wände (an Pos. 3)
4 Schneidwerk
5.1, 5.2 Schneidwalzen
6 Blatterfassungs- und -fördereinrichtung
7.1, 7.2, 7.3 Förderrollen
8.1, 8.2, 8.3 Umfangsflächen
9 Durchzugsöffnung
10 Blattschlaufe
11 Blattende
12 Auflagegewichte
13 Öffnung
14 Aussparung
15 Flächenabschnitte
16, 17 Leitelemente
18 Zuführbereich
19 Einstiche
20 Kernwelle (von Pos. 7.1)
21 Scheiben
22 Schlaufenöffner
23 Welle
24 Sternscheiben
25 Flugkreis (von Pos. 24)
26 Schlitze (in Pos. 16)
27 Autofeed-Einheit
28 Auffangbehälter / Unterteil / Gehäuse
29 Öffnung (für manuelle Zufuhr)
30 Gehäuse (von Pos. 4)
31 Abschnitt (von Pos. 30)
d1, d2, d3 Durchmesser
a1, a12,
a13, a23 Abstände bezüglich den Förderrollen
A1, A2, A3 Achsen
L1 , L2 Längen
M Mitte des Blattstapels (in Längsrichtung)
P1, P2, P3, P4 Ablaufphasen
V Vorrichtung (zum Zerkleinern von blattförmigem Material)

## Patentansprüche

1. Verfahren zum Zerkleinern von in einem Stapel (1) vorliegenden Blättern (2.1, 2.2,...2.n), vorzugsweise von Papierblättern, umfassend folgende Verfahrensschritte:
- Auflegen eines Stapels (1) auf eine Auflage (3),
- Erfassen der Blätter (2.1, 2.2,...2.n) einzeln vom Stapel (1) durch eine Durchzugsöffnung (9) in der Auflage (3) hindurch unter Ausbildung einer Blattschlaufe (10),
- Fördern der vereinzelten Blätter (2.1, 2.2,...2.n) aufeinander folgend zu einem Schneidwerk (4) hin, und
- Zerschneiden der Blätter (2.1, 2.2,...2.n) mittels des Schneidwerkes zu Partikeln,
***dadurch gekennzeichnet, dass***
- die Blätter (2.1, 2.2,...2.n) bei der Schlaufenbildung lediglich elastisch und damit reversibel verformt werden,
- jede Blattschlaufe (10) unter Ausbildung eines freien Blattendes (11) geöffnet wird, bevor sie das Schneidwerk (4) erreicht, und
- unter Fortsetzung der Blattförderung die Blätter (2.1, 2.2,...2.n) mit den Blattenden (11) voran in das Schneidwerk (4) eingeführt werden, wobei
- die Blattenden (11) vom Schneidwerk (4) erfasst und in das Schneidwerk (4) eingezogen werden, so dass jedes der Blätter (2.1, 2.2,...2.n) ungefaltet über seine gesamte Länge hinweg zerschnitten wird.

2. Verfahren nach Anspruch 1, bei dem
- der Stapel (1) auf eine Auflagefläche (3.2) der Auflage (3) abgelegt wird, und
- das Erfassen des untersten der Blätter (2.1, 2.2,...2.n) des Stapels (1) und dessen Durchzug durch die Durchzugsöffnung (9) mittels gegenläufig rotierender Förderrollen (7.1, 7.2) vorgenommen wird, deren Umfangsflächen (8.1, 8.2) form- oder kraftschlüssig mit dem untersten der Blätter (2.1, 2.2,...2.n) in Mitnahmekontakt treten, und vorteilhaft die Auflagekraft des Stapels (1) auf die Förderrollen (7.1, 7.2) mittels Auflagegewichten (12) erhöht wird.

3. Verfahren nach Anspruch 1, bei dem eine Streckung des Blattendes (11) bei Öffnung der Blattschlaufe (10) aufgrund der Entspannung des Blattmaterials erfolgt.und die Streckung vorzugsweise unterstützt wird durch Schwerkraftwirkung auf das freie Blattende (11).

4. Verfahren nach Anspruch 1, bei dem eine Streckung des Blattendes (11) bei Öffnung der Blattschlaufe (10) aufgrund der Entspannung des Blattmaterials erfolgt und die Streckung vorzugsweise unterstützt wird durch einen Schlaufenöffner (22), welcher auf das noch an der Förderrolle (7.1) anliegende freie Blattende (11) einwirkt.

5. Verfahren nach Anspruch 1, bei dem mit dem Durchzug und der Schlaufenbildung des jeweils folgenden der Blätter (2.1, 2.2,...2.n) bereits dann begonnen wird, bevor das freie Blattende (11) des vorhergehenden der Blätter (2.1, 2.2,...2.n) das Schneidwerk (4) erreicht hat und in das Schneidwerk (4) eingezogen wird.

6. Verfahren nach Anspruch 2, bei dem der Stapel (1) auf eine in einem Winkel zur Schwerkraftrichtung ausgerichtete Auflagefläche (3.2) der Auflage (3) abgelegt wird.

7. Verfahren nach Anspruch 2, bei dem der Stapel (1) auf eine im Wesentlichen senkrecht zur Schwerkraftrichtung ausgerichtete Auflagefläche (3.2) der Auflage (3) abgelegt wird.

8. Vorrichtung "V" zum Zerkleinern von in einem Stapel (1) vorliegenden Blättern (2.1, 2.2,...2.n), vorzugsweise von Papierblättern, durch Zerschneiden, umfassend
- eine Auflage (3) für den Stapel (1),
- ein Schneidwerk (4), bestehend aus zwei gegenläufig rotierenden Schneidwalzen (5.1, 5.2),
- eine Blatterfassungs- und -fördereinrichtung (6), ausgebildet zum Erfassen der Blätter (2.1, 2.2,...2.n) einzeln vom Stapel (1) und zur Förderung der vereinzelten Blätter (2.1, 2.2,...2.n) zum Schneidwerk (4) hin,
- wobei die Blatterfassungs- und -fördereinrichtung (6) zwei gegenläufig rotierende Förderrollen (7.1,7.2) aufweist, deren Umfangsflächen (8.1, 8.2) durch eine in der Auflage (3) vorhandene Durchzugsöffnung (9) hindurch form- oder kraftschlüssig mit dem nächstliegenden der Blätter (2.1, 2.2,...2.n) des Stapels (1) in Mitnahmekontakt stehen, und
- wobei die Ablösung des nächstliegenden der Blätter (2.1, 2.2,...2.n) vom Stapel (1) und dessen Durchzug durch die Durchzugsöffnung (9) hindurch unter Ausbildung einer sich zum Schneidwerk (4) hin erstreckenden Blattschlaufe (10) vorgesehen ist,
***dadurch gekennzeichnet, dass***
- infolge eines bestimmten vorgegebenen Abstandes beider Förderrollen (7.1,7.2) zueinander bei der Schlaufenbildung lediglich eine elastische, reversible Verformung der Blätter (2.1, 2.2,...2.n) vorgesehen ist, und
- aufgrund einer vorgegebenen asymmetrischen Position der Durchzugsöffnung (9) relativ zu den Enden der Blätter (2.1, 2.2,...2.n) im Stapel (1)
- der Mitnahmekontakt einer ersten Förderrolle (7.1) mit dem Blatt (2.1, 2.2,...2.n) beendet ist, während die zweite Förderrolle (7.2) noch in Mitnahmekontakt mit demselben Blatt (2.1, 2.2,...2.n) steht, so dass ein Ende des Blattes (2.1, 2.2,...2.n) frei ist und sich die elastische Verformung aufhebt, bevor die Blattschlaufe (10) das Schneidwerk (4) erreicht, und
- das Schneidwerk (4) relativ zur Förderrichtung des freien Blattendes (10) so positioniert ist, dass dieses zwischen die Schneidwalzen (5.1, 5.2) gelangt, wobei das Blatt (2.1, 2.2,...2.n) an dem freien Ende vom Schneidwerk (4) erfasst, mittels der Schneidwalzen (5.1, 5.2) in das Schneidwerk (4) eingezogen und über seine gesamte Länge hinweg zerschnitten wird.

9. Vorrichtung nach Anspruch 8, bei der die Aufhebung der elastischen Verformung infolge der Entspannung des Blattmaterials vorgesehen ist, bevorzugt unterstützt durch Schwerkraftwirkung auf das freie Blattende (10).

10. Vorrichtung nach Anspruch 8, bei der im räumlichen Bereich zwischen der Blatterfassungs- und
- fördereinrichtung (6) und dem Schneidwerk (4) Leitelemente (16, 17) für das Blattende (10) vorgesehen sind.

11. Vorrichtung nach einem der Ansprüche 8, ausgestattet mit einer dritten rotierenden Förderrolle (7.3), die durch eine weitere in der Auflage (3) vorhandene Öffnung (13) hindurch form- oder kraftschlüssig mit dem nächstliegenden der Blätter (2.1, 2.2,...2.n) des Stapels (1) in Mitnahmekontakt steht, wobei die Rotationsrichtung der dritten Förderrolle (7.3) der Rotationsrichtung der zweiten Förderrolle (7.2) entspricht und die Förderrolle (7.2) zwischen den Förderrollen (7.1, 7.3) angeordnet ist.

12. Vorrichtung nach Anspruch 11, ausgebildet zur Vernichtung von bevorzugt Papierblättern der Normgröße A4, ausgeführt mit folgenden Abmessungen:
- Durchmesser d1 = 30 mm,
- Durchmesser d2 = 30 mm,
- Durchmesser d3 = 30 mm
- Abstand a1 = 40 mm,
- Abstand a12 = 50 mm,
- Abstand a13 = 214 mm,
- Abstand a23 = 164 mm,
mit
d1, d2, d3 den Durchmessern der Förderrollen (7.1, 7.2, 7.3),
a1 dem Abstand zwischen dem einen Ende des Stapels (1) und der Rotationsachse A1 der ersten Förderrolle (7.1),
a12 dem Abstand zwischen den Rotationsachsen A1 und A2 der ersten und der zweiten Förderrollen (7.1) und (7.2),
a13 dem Abstand zwischen den Rotationsachsen A1 und A3 der ersten und der dritten Förderrollen (7.1) und (7.3)
und
a23 dem Abstand zwischen den Rotationsachsen A2 und A3 der zweiten und der dritten Förderrollen (7.2) und (7.3).

13. Vorrichtung nach einem der Ansprüche 8, ausgestattet mit einer Einrichtung zur Erhöhung der Andruckkraft, mit welcher der Stapel (1) auf den Förderrollen (7.1) und (7.2) aufliegt, wobei zur Krafterhöhung Federkräfte und/oder Auflagegewichte (12) vorgesehen sind.

14. Vorrichtung nach einem der Ansprüche 8 oder 11, bei der die Förderrollen (7.1, 7.2; 7.3) mit einem Material geringer Härte, vorzugsweise mit einem weichelastischem Material oder mit Gummi, ummantelt oder die Umfangsflächen der Förderrollen (7.1, 7.2; 7.3) mit einer Rauhigkeit ausgeführt sind, so dass die Haftreibung zwischen den Förderrollen (7.1, 7.2; 7.3) und dem jeweils kontaktierten Blatt (2.1, 2.2,...2.n) stets größer ist als zwischen den Blättern (2.1, 2.2,...2.n).

15. Vorrichtung nach einem der Ansprüche 8, bei der der Förderrolle (7.1) ein Schlaufenöffner (22) zugeordnet ist, der zeitweise auf das freie Blattende (11) des jeweils von der Förderrolle (7.1) geförderten Blattes (2.1, 2.2,...2.n) einwirkt.
- Hierzu 6 Blatt Zeichnungen -

## Claims

1. Method for shredding sheets (2.1, 2.2,...2.n), preferably sheets of paper, which are in a stack (1), said method comprising the following method steps:
- placing a stack (1) on a support (3),
- grasping the sheets 2.1, 2.2,...2.n) individually from the stack (1) through a pull-through opening (9) in the support (3) whilst forming a sheet loop (10),
- conveying the individual sheets (2.1, 2.2,...2.n) successively towards a cutting system (4), and
- cutting up the sheets (2.1, 2.2,...2.n) into particles using the cutting system,
***characterised in that***
- during formation of the loop, the sheets (2.1, 2.2,...2.n) are merely deformed elastically and thus reversibly,
- each sheet loop (10) is opened, forming a free sheet end (11), before it reaches the cutting system (4), and
- as the sheet-conveying process continues, the sheets (2.1, 2.2...2.n) are introduced into the cutting system (4) such that the sheet ends (11) are at the front,
- the sheet ends (11) being grasped by the cutting system (4) and pulled into the cutting system (4) such that, when unfolded, each of the sheets (2.1, 2.2...2.n) is cut up over its entire length.

2. Method according to claim 1, wherein
- the stack (1) is deposited on a support surface (3.2) of the support (3), and
- the bottommost of the sheets (2.1, 2.2,...2.n) of the stack (1) is gripped and pulled through the pull-through opening (9) by means of counter-rotating conveying rollers (7.1, 7.2), the circumferential surfaces (8.1, 8.2) of which enter into positive or non-positive entraining contact with the bottommost of the sheets (2.1, 2.2,...2.n), and the force with which the stack (1) bears against the conveying rollers (7.1, 7.2) is advantageously increased by means of bearing weights (12).

3. Method according to claim 1, wherein the sheet end (11) is stretched when the sheet loop (10) is opened due to the tension of the sheet material being released, and the stretching is preferably facilitated by gravity acting on the free sheet end (11).

4. Method according to claim 1, wherein the sheet end (11) is stretched when the sheet loop (10) is opened due to the tension of the sheet material being released, and the stretching is preferably facilitated by a loop opener (22) which acts on the free sheet end (11) that is still resting against the conveying roller (7.1).

5. Method according to claim 1, wherein the process of pulling through the next of the sheets (2.1, 2.2,...2.n) and forming the loop thereof in each case is begun before the free sheet end (11) of the preceding sheet (2.1, 2.2,...2.n) has reached the cutting system (4) and is pulled into the cutting system (4).

6. Method according to claim 2, wherein the stack (1) is deposited on a support surface (3.2) of the support (3) which is at an angle to the direction of gravity.

7. Method according to claim 2, wherein the stack (1) is deposited on a support surface (3.2) of the support (3) which is substantially perpendicular to the direction of gravity.

8. Device (V) for shredding sheets (2.1, 2.2,...2.n), preferably sheets of paper, which are in a stack (1), by means of cutting, said device including
- a support (3) for the stack (1),
- a cutting system (4) consisting of two counter-rotating cutting rollers (5.1, 5.2),
- a sheet-grasping and sheet-conveying apparatus (6) designed to grasp the sheets (2.1, 2.2,...2.n) individually from the stack (1) and to convey the individual sheets (2.1, 2.2,...2.n) towards the cutting system (4),
- the sheet-grasping and sheet-conveying apparatus (6) comprising two counter-rotating conveying rollers (7.1, 7.2), the circumferential surfaces (8.1, 8.2) of which are in positive or non-positive entraining contact with the next of the sheets (2.1, 2.2,...2.n) of the stack (1) through a pull-through opening (9) which is present in the support (3), and
- the next of the sheets (2.1, 2.2,...2.n) is released from the stack (1) and pulled through the pull-through opening (9) whilst forming a sheet loop (10) which extends towards the cutting system (4),
***characterised in that***
- as a result of a specific predefined spacing between the two conveying rollers (7.1, 7.2), merely elastic, reversible deformation of the sheets (2.1, 2.2,...2.n) is provided during the formation of the loop, and
- on account of a predefined asymmetrical position of the pull-through opening (9) relative to the ends of the sheets (2.1, 2.2,...2.n) in the stack (1),
- the entraining contact between a first conveying roller (7.1) and the sheet (2.1, 2.2,...2.n) is terminated, whilst the second conveying roller (7.2) remains in entraining contact with said sheet (2.1, 2.2,...2.n) such that one end of the sheet (2.1, 2.2,...2.n) is free and the elastic deformation is reversed before the sheet loop (10) reaches the cutting system (4), and
- the cutting system (4) is positioned relative to the conveying direction of the free sheet end (10) such that said free sheet end passes between the cutting rollers (5.1, 5.2), the sheet (2.1, 2.2,...2.n) being grasped at the free end by the cutting system (4), being pulled into the cutting system (4) by means of the cutting rollers (5.1, 5.2) and being cut up over its entire length.

9. Device according to claim 8, wherein the elastic deformation is reversed as a result of the tension of the sheet material being released, preferably in a manner facilitated by gravity acting on the free sheet end (10).

10. Device according to claim 8, wherein guide elements (16, 17) for the sheet end (10) are provided in the spatial region between the sheet-grasping and sheet-conveying apparatus (6) and the cutting system (4).

11. Device according to any of claims 8, equipped with a third rotating conveying roller (7.3) which is in positive or non-positive entraining contact with the next of the sheets (2.1, 2.2,...2.n) of the stack (1) through a further opening (13) in the support (3), wherein the direction of rotation of the third conveying roller (7.3) corresponds to the direction of rotation of the second conveying roller (7.2) and the conveying roller (7.2) is arranged between the conveying rollers (7.1, 7.3).

12. Device according to claim 11 designed to destroy preferably A4 sheets of paper, said device having the following dimensions:
- diameter d1 = 30 mm,
- diameter d2 = 30 mm,
- diameter d3 = 30 mm
- spacing a1 = 40 mm,
- spacing a12 = 50 mm,
- spacing a13 = 214 mm,
- spacing a23 = 164 mm,
where
d1, d2, d3 are the diameters of the conveying rollers (7.1, 7.2, 7.2), respectively,
a1 is the spacing between one end of the stack (1) and the rotational axis A1 of the first conveying roller (7.1),
a12 is the spacing between the rotational axes A1 and A2 of the first (7.1) and the second (7.2) conveying roller, respectively,
a13 is the spacing between the rotational axes A1 and A3 of the first (7.1) and the third (7.3) conveying roller, respectively,
and
a23 is the spacing between the rotational axes A2 and A3 of the second (7.2) and the third (7.3) conveying roller, respectively.

13. Device according to any of claims 8, equipped with an apparatus for increasing the pressing force with which the stack (1) rests on the conveying rollers (7.1) and (7.2), wherein spring forces and/or bearing weights (12) are provided to increase said force.

14. Device according to either claim 8 or claim 11, wherein the conveying rollers (7.1, 7.2; 7.3) are covered with a material having low hardness, preferably with a pliable material or with rubber, or the circumferential surfaces of the conveying rollers (7.1, 7.2; 7.3) are designed having a roughness such that the static friction between the conveying rollers (7.1, 7.2; 7.3) and the sheet (2.1, 2.2,...2.n) that is contacted in each case is always greater than the static friction between the sheets (2.1, 2.2,...2.n).

15. Device according to any of claims 8, wherein a loop opener (22) which acts, at certain times, on the free sheet end (11) of the sheet (2.1, 2.2,...2.n) conveyed by the conveying roller (7.1) in each case, is assigned to the conveying roller (7.1).

## Revendications

1. Procédé de déchiquetage ou de broyage de feuilles (2.1, 2.2, ...2.n), de préférence de feuilles de papier, présentes dans une pile (1), comprenant les étapes de procédé suivantes :
- pose d'une pile (1) sur un support d'appui (3),
- saisie des feuilles (2.1, 2.2,...2.n) individuellement à partir de la pile (1), à travers une ouverture d'extraction (9) dans le support d'appui (3) en formant à cette occasion une boucle de feuille (10),
- transport des feuilles (2.1, 2.2,...2.n) ayant été séparées, de manière successive vers un groupe de découpage (4), et
- découpage des feuilles (2.1, 2.2,...2.n) en particules au moyen du groupe de découpage,
**caractérisé en ce que**
- les feuilles (2.1, 2.2,...2.n), lors de la formation de boucle, ne sont déformées que de manière élastique et donc réversible,
- chaque boucle de feuille (10) est ouverte en formant une extrémité libre de feuille (11) avant d'atteindre le groupe de découpage (4), et
- tout en poursuivant le transport de feuille, les feuilles (2.1, 2.2,...2.n) sont introduites, avec les extrémités de feuille (11) en avant, dans le groupe de découpage (4),
- les extrémités de feuille (11) étant saisies par le groupe de découpage (4) et tirées à l'intérieur du groupe de découpage (4), de sorte que chacune des feuilles (2.1, 2.2,...2.n) est découpée, en étant non pliée, le long de la totalité de sa longueur.

2. Procédé selon la revendication 1, d'après lequel
- la pile (1) est déposée sur une surface d'appui (3.2) du support d'appui (3), et
- la saisie de celle inférieure des feuilles (2.1, 2.2,...2.n) de la pile (1) et son extraction à travers l'ouverture d'extraction (9) est effectuée au moyen de rouleaux de transport (7.1, 7.2) tournant l'un vers l'autre selon des sens opposés, dont les surfaces périphériques (8.1, 8.2) entrent en contact d'entraînement par complémentarité de formes et ou par adhérence avec celle inférieure des feuilles (2.1, 2.2,...2.n), et la force d'appui de la pile (1) sur les rouleaux de transport (7.1, 7.2) est avantageusement augmentée au moyen de poids d'appui (12).

3. Procédé selon la revendication 1, d'après lequel il se produit une extension de l'extrémité de feuille (11) lors de l'ouverture de la boucle de feuille (10) en raison de la détente du matériau de feuille, et l'effet de la force de gravité sur l'extrémité libre de feuille (11) contribue de préférence à son extension.

4. Procédé selon la revendication 1, d'après lequel il se produit une extension de l'extrémité de feuille (11) lors de l'ouverture de la boucle de feuille (10) en raison de la détente du matériau de feuille, et un ouvreur de boucle (22), qui agit sur l'extrémité libre de feuille (11) s'appuyant encore contre le rouleau de transport (7.1), contribue de préférence à son extension.

5. Procédé selon la revendication 1, d'après lequel on débute déjà avec l'extraction et la formation de boucle de celle respectivement suivante des feuilles (2.1, 2.2,...2.n), avant que l'extrémité libre de feuille (11) de celle précédente des feuilles (2.1, 2.2,...2.n) ait atteint le groupe de découpage (4) et soit tirée à l'intérieur du groupe de découpage (4).

6. Procédé selon la revendication 2, d'après lequel la pile (1) est posée sur une surface d'appui (3.2) du support d'appui (3) orientée selon un angle par rapport à la direction de la force de gravité.

7. Procédé selon la revendication 2, d'après lequel la pile (1) est posée sur une surface d'appui (3.2) du support d'appui (3) orientée sensiblement de manière perpendiculaire à la direction de la force de gravité.

8. Dispositif "V" de déchiquetage ou de broyage de feuilles (2.1, 2.2, ...2.n), de préférence de feuilles de papier, présentes dans une pile (1), par découpage, comprenant
- un support d'appui (3) pour la pile (1),
- un groupe de découpage (4) constitué de deux cylindres de coupe (50.1, 5.2) tournant l'un vers l'autre selon des sens opposés,
- un dispositif de saisie et de transport de feuille (6) conçu pour saisir les feuilles (2.1, 2.2,...2.n) individuellement à partir de la pile (1) et pour transporter les feuilles séparées (2.1, 2.2,...2.n) vers le groupe de découpage (4),
ensemble
- dans lequel le dispositif de saisie et de transport de feuille (6) comprend deux rouleaux de transport (7.1, 7.2) tournant l'un vers l'autre selon des sens opposés, dont les surfaces périphériques (8.1, 8.2) sont en contact d'entraînement par complémentarité de formes et ou par adhérence avec la plus proche des feuilles (2.1, 2.2,...2.n) de la pile (1), à travers une ouverture d'extraction (9) existant dans le support d'appui (3), et
- dans lequel le détachement de la plus proche des feuilles (2.1, 2.2,...2.n) de la pile (1) et son extraction à travers l'ouverture d'extraction (9) sont prévus de manière à produire la formation d'une boucle de feuille (10) s'étendant en direction du groupe de découpage (4),
**caractérisé en ce que**
- suite à une distance d'espacement prédéterminée des deux rouleaux de transport (7.1, 7.2), il est prévu que lors de la formation de boucle, il ne se produise qu'une déformation élastique, réversible, des feuilles (2.1, 2.2, ... 2.n), et
- en raison d'une position asymétrique prédéterminée de l'ouverture d'extraction (9) par rapport aux extrémités des feuilles (2.1, 2.2,...2.n) dans la pile (1),
- le contact d'entraînement d'un premier rouleau de transport (7.1) avec la feuille (2.1, 2.2,...2.n) est achevé alors que le deuxième rouleau de transport (7.2) est encore en contact d'entraînement avec la même feuille (2.1, 2.2, ... 2.n), de sorte qu'une extrémité de la feuille (2.1, 2.2,...2.n) est libre et que la déformation élastique s'annule avant que la boucle de feuille (10) atteigne le groupe de découpage (4), et
- le groupe de découpage (4) est positionné par rapport à la direction de transport de l'extrémité libre de feuille (10) de manière telle que celle-ci parvienne entre les cylindres de coupe (5.1, 5.2), la feuille (2.1, 2.2,...2.n) étant saisie à son extrémité libre par le groupe de découpage (4), tirée au moyen des cylindres de coupe (5.1, 5.2) à l'intérieur du groupe de découpage (4), et découpée le long de la totalité de sa longueur.

9. Dispositif selon la revendication 8, dans lequel l'annulation de la déformation élastique est prévue comme conséquence de la détente du matériau de feuille, l'effet de la force de gravité sur l'extrémité libre de feuille (10) contribuant de préférence à cette annulation.

10. Dispositif selon la revendication 8, dans lequel dans la zone spatiale entre le dispositif de saisie et de transport de feuille (6) et le groupe de découpage (4), sont prévus des éléments de guidage (16, 17) pour l'extrémité de feuille (10).

11. Dispositif selon l'une des revendications 8, équipé d'un troisième rouleau de transport (7.3) en rotation, qui est en contact d'entraînement par complémentarité de formées ou par adhérence avec la plus proche des feuilles (2.1, 2.2,...2.n) de la pile (1), à travers une autre ouverture (13) existant dans le support d'appui (3), le sens de rotation du troisième rouleau de transport (7.3) correspondant au sens de rotation du deuxième rouleau de transport (7.2), et le rouleau de transport (7.2) étant agencé entre les rouleaux de transport (7.1, 7.3).

12. Dispositif selon la revendication 11, conçu pour la destruction de préférence de feuilles de papier de la taille normalisée A4, et réalisé selon les dimensions suivante :
- diamètre d1 = 30 mm,
- diamètre d2 = 30 mm,
- diamètre d3 = 30 mm,
- distance a1 = 40 mm,
- distance a12 = 50 mm,
- distance a13 = 214 mm,
- distance a23 = 164 mm,
avec
d1, d2, d3, les diamètres des rouleaux de transport (7.1, 7.2, 7.3),
a1, la distance entre une extrémité de la pile (1) et l'axe de rotation A1 du premier rouleau de transport (7.1),
a12, la distance entre les axes de rotation A1 et A2 du premier et du deuxième rouleau de transport (7.1) et (7.2),
a13, la distance entre les axes de rotation A1 et A3 du premier et du troisième rouleau de transport (7.1) et (7.3), et
a23, la distance entre les axes de rotation A2 et A3 du deuxième et du troisième rouleau de transport (7.2) et (7.3).

13. Dispositif selon l'une des revendications 8, équipé d'un système pour augmenter la force d'appui avec laquelle la pile (1) s'appuie sur les rouleaux de transport (7.1) et 7.2), des forces de ressort et/ou des poids d'appui (12) étant prévus pour l'augmentation de force.

14. Dispositif selon l'une des revendications 8 ou 11, dans lequel les rouleaux de transport (7.1, 7.2, 7.3) sont enveloppés avec un matériau de faible dureté, de préférence avec un matériau élastique mou ou du caoutchouc, ou les surfaces périphériques des rouleaux de transport (7.1, 7.2, 7.3) sont réalisées de manière à présenter une rugosité telle, que la friction d'adhérence entre les rouleaux de transport (7.1, 7.2, 7.3) et la feuille (2.1, 2.2,...2.n) respectivement en contact avec eux, soit toujours plus élevée qu'entre les feuilles (2.1, 2.2,...2.n) entre-elles.

15. Dispositif selon l'une des revendications 8, dans lequel au rouleau de transport (7.1) est associé un ouvreur de boucle (22), qui agit temporairement sur l'extrémité libre de feuille (11) de la feuille (2.1, 2.2,...2.n) respectivement transportée par le rouleau de transport (7.1).
